# EUROPÄISCHE PATENTSCHRIFT

(11) **EP 1 337 732 B1**
(45) Veröffentlichungstag und Bekanntmachung des Hinweises auf die Patenterteilung: **03.08.2005**
(21) Anmeldenummer: 01997608.3
(22) Anmeldetag: 27.11.2001
(51) Int. Cl.: E05F 11/44

(54) **ARMFENSTERHEBER FÜR EIN KRAFTFAHRZEUG**
WINDOW WINDING ARM DEVICE FOR A MOTOR VEHICLE
LEVE-VITRE A BRAS POUR UN VEHICULE AUTOMOBILE

(30) Priorität: 27.11.2000 DE 10058854; 01.09.2001 DE 10142973
(43) Veröffentlichungstag der Anmeldung: 27.08.2003
(73) Patentinhaber: Brose Fahrzeugteile GmbH & Co. KG, Coburg, 96450 Coburg (DE)
(72) Erfinder: JAERPSTEN, Magnus, S-41323 Gothenburg (SE); THELIN, Peter, 41674 Göteborg (SE); DOHLES, Hilmar, 96274 Itzgrund (DE); FA BENDER, Frank, 96450 Coburg (DE); KELLER, Ulf, 96179 Rattelsdorf (DE)
(74) Vertreter: Baumgärtel, Gunnar, Dr.
(86) Internationale Anmeldenummer: PCT/DE2001/004500
(87) Internationale Veröffentlichungsnummer: WO 2002/042591

(56) Entgegenhaltungen:
- EP-A- 0 566 060
- DE-A- 19 848 811
- DE-A- 19 963 555
- GB-A- 742 681
- US-A- 2 684 257
- US-A- 4 930 255
- US-A- 5 074 076

## Beschreibung

Die Erfindung bezieht sich auf einen Armfensterheber für ein Kraftfahrzeug zum Heben und Senken einer Kraftfahrzeugfensterscheibe gemäss dem Oberbegriff des Patentanspruchs 1, der sich durch eine kompakte und gewichtssparende Bauweise auszeichnet und einfach in ein Kraftfahrzeug einbaubar ist.

Die US-A-4930255 offenbart alle Merkmale des Oberbegriffs des Anspruchs 1.

Aus der DE 196 50 265 C1 ist ein Kreuzarmfensterheber bekannt, dessen Antriebsarm fest mit einem Zahnsegment verbunden ist, in dessen geometrischem Zentrum die in einer Grundplatte gelagerte Schwenkachse liegt. Angetrieben wird der Antriebsarm von einem in die Verzahnung des Zahnsegments eingreifenden Ritzel, das als Abtriebsgetriebeelement eines motorischen oder manuellen Antriebs dient. Im Abstand zur Schwenkachse des Zahnsegments ist ein Kreuzgelenk angeordnet, über welches der Antriebshebel mit einem zweiten Hebel, dem Führungsarms, gelenkig in Verbindung steht. Die einen Enden der Hebelarme sind mit Gleitern verbunden, die in Führungsbereichen einer an der Unterkante der Fensterscheibe befestigten ersten Führungsschiene im wesentlichen horizontal verschiebbar lagern. Das andere Ende des Führungsarms wird entlang einer zweiten Führungsschiene geführt, die an der Türkarosserie unterhalb der ersten Führungsschiene befestigt ist. Hierdurch erfolgt beim Betätigen des Fensterhebers die Steuerung des Führungsarms bezüglich des Antriebsarms.

Nachteilig erweist sich die beschriebene Fensterheberkonstruktion hinsichtlich ihrer Toleranzempfindlichkeit, weil die dem Führungsarm zugeordnete zweite, in der Türkarosserie befestigte Führungsschiene relativ genau bezüglich der Schwenkachse des an der Grundplatte gelagerten Antriebsarms positioniert werden muss, um einen exakten Scheibenabzug zu gewährleisten. Darüber hinaus weist der Fensterheber einen hohen Materialbedarf und ein entsprechend hohes Gewicht auf.

Einen vergleichsweise kompakten Armfensterheber beschreibt DE 198 28 891 C1. Auch dieser Fensterheber weist eine Grundplatte auf, auf der ein Antriebsarm mit einem Zahnsegment schwenkbar lagert, sowie einen Führungsarm, der mit dem Antriebsarm über ein Gelenk schwenkbar verbunden ist. Im Unterschied zu voranbeschriebenen Konstruktion wurde die zweite, der Türkarosserie zugeordnete Führungsschiene ersetzt durch einen Zahnbogen mit Innenverzahnung, in die eine mit dem Führungshebel verbundene Aussenverzahnung eingreift. Dabei erstreckt sich die Aussenverzahnung konzentrisch zur Gelenkachse, über die die beiden Hebelarme miteinander verbunden sind. Beim Heben und Senken der Fensterscheibe erfolgt die Steuerung des Führungsarms also über den Zahnbogen, der sich konzentrisch zur Schwenkachse des Zahnsegments erstreckt, und die zugeordnete Aussenverzahnung des Führungsarms.

Der Nachteil dieses Fensterhebers besteht vor allem in seiner grossen Teilevielfalt, insbesondere hinsichtlich der notwendigen Verzahnungselemente, die ausserdem hohe Anforderungen an die Abstimmung von Toleranzen stellen.

Aus DE 43 25 080 A1 ist eine Einstellvorrichtung für einen Armfensterheber bekannt, die am scheibenseitigen Ende des einen Armes angebracht ist. Bei der Betätigung dieser Einstellvorrichtung wird der Anlenkpunkt dieses Hebelarms bezüglich des Anlenkpunktes des anderen Hebelarms derart verändert, dass die Lage der äusseren Kontur der Fensterscheibe hinreichend exakt zur Kontur des Fensterrahmens ausgerichtet ist. Nachteilig bei dieser Vorrichtung ist, dass die Einstellung nur in einer relativ weit abgesenkten Position der Fensterscheibe vorgenommen werden kann, was die Einstellung schwierig macht, da das Ergebnis der Einstellung erst nach wiederholtem Schliessen der Scheibe begutachtet werden kann und gegebenenfalls mehrmals korrigiert werden. Ausserdem muss der gesamte möglicherweise notwendige Einstellweg in der Einstellvorrichtung vorgehalten werden.

Eine andere Möglichkeit der Einstellung eines Kreuzarmfensterhebers zeigt DE 44 38 385 A1. Zum Zwecke der Einstellung wird das dem scheibenseitigen Ende des Führungshebels gegenüberliegende Ende in einer separaten in der Tür festgelegten Schiene einstellbar gelagert. Diese Einstellvorrichtung ist sehr platzintensiv.

Der Erfindung liegt daher die Aufgabe zugrunde, einen leichten und kompakten Armfensterheber anzugeben, der einfach in ein Kraftfahrzeug einzubauen ist.

Erfindungsgemäss wird die Aufgabe durch einen Armfensterheber mit den Merkmalen des Patentanspruchs 1 gelöst. Die abhängigen Ansprüche geben Vorzugsvarianten der Erfindung an.

Demnach weist der Armfensterheber einen ersten Hebelarm, der auf einer Schwenkachse schwenkbar gelagert ist und einen zweiten Hebelarm, der über eine von der Schwenkachse beabstandete Gelenkachse mit dem ersten Hebelarm schwenkbar verbunden ist, auf. Dabei steht der erste Hebelarm mit einer Antriebseinheit über ein Abtriebselement in Wirkverbindung. Der zweite Hebelarm weist eine längere Seite und eine dieser gegenüberliegende kürzere Seite auf, in der eine Stützachse angeordnet ist, die in einer Führungsbahn geführt wird.

Vorzugsweise sind die Schwenkachse, die Antriebseinheit und das Abtriebselement an einer Grundplatte angeordnet, in die auch die Führungsbahn integriert ist. Vorteilhaft wird dabei die Stützachse in einem Gleitelement verschieblich in der Führungsbahn geführt. Die anderen Enden der Hebelarme sind vorteilhaft an eine Fensterscheibe angebunden. Das Abtriebselement wird mit Vorteil als Zahnsegment ausgeführt, wobei ein Ritzel der Antriebseinheit in die Verzahnung des Zahnsegments eingreift.

Die beschriebene, in die Grundplatte integrierte Führungskulisse, die sich vorzugsweise zwischen der Schwenkachse des Zahnsegments und der Drehachse des Antriebsritzels erstreckt, dient im Zusammenwirken mit der am Führungsarm befestigten Stützachse der Steuerung des Führungsarms und somit der Synchronisation der Schwenkbewegungen der beiden Hebelarme während einer Betätigung des Fensterhebers. Durch die Herstellung einer festen Verbindung zwischen dem Antriebsarm und dem Abtriebselement, das durch ein Zahnsegment ausgeführt ist dessen Verzahnung im wesentlichen in Richtung des freien Endes des Antriebsarms weist und durch die Verwendung eines Zahnsegments mit einer sich entlang seiner Verzahnung erstreckende Ausnehmung, durch die hindurch die am kurzen Ende des Führungsarms angeordnete Stützachse greift, wird eine besonders kompakte sowie material- und gewichtsparende Konstruktion geschaffen, die ausserdem mit einer reduzierten Anzahl von Einzelteilen auskommt. Infolge der Integration aller Lagerstellung und Führungsbereiche in eine und dieselbe Grundplatte verringert sich die Toleranzanfälligkeit des Armfensterhebers erheblich, was sich positiv auf seinen Verschleiss und die Präzision des Scheibenabzugs auswirkt.

Die Abstände zwischen der Gelenkachse der beiden Hebelarme und der Stützachse einerseits, sowie zwischen der Gelenkachse und der Schwenkachse andererseits sind mit Vorteil gleich gross. Beim Heben und Senken der Fensterscheibe bewegt sich die Gelenkachse über einen begrenzten vertikalen Bereich, wobei die Gelenkachse die Längsachse der integrierten Führungskulisse etwa bei halb geöffneter Scheibe kreuzt.

Gemäss einer Vorzugsvariante der Erfindung erstreckt sich die Längsachse der in die Grundplatte integrierten Führungsbahn entlang einer gedachten Verbindungslinie zwischen der Schwenkachse des Zahnsegments und der Drehachse des Antriebsritzels, wobei die Gelenkachse der beiden Hebelarme zwischen der Schwenkachse und der Verzahnung des Zahnsegments liegt. Hierdurch wird die Voraussetzung für den Einsatz des Armfensterhebers in rechte und linke Kraftfahrzeugtüren geschaffen, ohne eine spezielle Anpassung von Teilen an den jeweiligen Einsatzfall vornehmen zu müssen.

Es ist von Vorteil, zum einfacheren Einbau des Armfensterhebers Einstellmittel zur Einstellung der relativen Winkellage zwischen dem Antriebsarm und dem Führungsarm im Bereich der Stützachse vorzusehen. Durch den Einsatz von Einstellmitteln kann die jeweils gewünschte Winkellage zwischen den Hebelarmen eingestellt werden und damit eine möglichst exakte Einstellung der Fensterscheibe in bezug auf den Scheibenrahmen einer Kraftfahrzeugtür vorgenommen werden. Dies ist für die Führungseigenschaften und hinsichtlich des Schliessverhaltens der Fensterscheibe von grosser Bedeutung, da eine mangelhafte Scheibeneinstellung zu starker Reibung und verbunden damit zu erhöhtem Kraftbedarf seitens des Antriebs sowie zu verstärktem Verschleiss im Dichtungsbereich führen kann.

Vorteilhaft ist, die Einstellmittel in einem Abstand von der Gelenkachse anzuordnen, der höchstens dem dritten Teil des Abstandes zwischen Gelenkachse und einer Anbindung der Hebelarme an eine Fensterscheibe entspricht.

Gemäss einer bevorzugten Ausführungsform der Erfindung weist der Führungsarm auf der Seite seines kurzen Hebelendes, also im Bereich der Stützachse eine Einstellkulisse auf, die sich bezüglich der Gelenkachse, welche den Führungsarm mit dem Antriebsarm gelenkig verbindet, in Umfangsrichtung erstreckt. Diese Einstellkulisse wird von einem Achselement durchgriffen, dem ein Fixierelement zugeordnet ist, so dass die relativer Lage des Führungsarms bezüglich des Achselements und somit auch bezüglich des Antriebsarms festgelegt werden kann.

Entlang der Einstellkulisse sorgen querverlaufende Formschlusselemente, die mit passfähigen Formschlusselementen des Fixierelements in Eingriff bringbar sind, für eine dauerhafte Fixierung der eingestellten Relativposition zwischen den Hebelarmen. Vorzugsweise sind die führungshebelseitigen Formschlusselemente, z.B. in Form einer Verzahnung, in den Führungsarm integriert. Analog sollten die fixierelementseitigen Formschlusselemente in die Auflagefläche einer Mutter oder dergleichen integriert sein.

Gemäss einer weiteren Ausführungsform ist in den Führungsarm im Bereich der Stützachse eine kreisförmige Öffnung eingearbeitet, die von einem Achselement durchgriffen wird. Das Achselement kann bezüglich eines in unterschiedlichen Winkelstellungen festlegbaren Basisteils exzentrisch aufgenommen werden. Um die gewünschte Exzenterstellung zu fixieren, trägt das Basisteil an seiner äusseren Kontur eine Verzahnung oder dergleichen, die in die passfähige Aufnahmekontur in einem Teil der Einstellvorrichtung einsteckbar ist. Natürlich kann die Verdrehsicherung des Basisteils auch durch andere Konturen, z.B. durch eine vieleckige Ausbildung der ineinander steckbaren Teile erreicht werden. Darüber hinaus kann aber auch eine Klemmvorrichtung vorgesehen sein, der die gewünschte Lage des Basisteils kraftschlüssig festlegt.

Nachfolgend wird die Erfindung anhand von Ausführungsbeispielen und den dargestellten Figuren näher erläutert. Es zeigen:
- Figur 1: perspektivische Explosivdarstellung des erfindungsgemässen Armfensterhebers mit in die Grundplatte integrierter Führungskulisse, die sich im wesentlichen entlang einer Verbindungslinie zwischen der Schwenkachse des Zahnsegments und der Drehachse des Antriebsritzels erstreckt;
- Figur 2: perspektivische Explosivdarstellung eines Armfensterhebers mit in die Grundplatte integrierter Führungskulisse, die sich auf der der Drehachse des Antriebsritzels abgewandten Seite der Schwenkachse des Zahnsegments erstreckt; gehört nicht zur Erfindung
- Figur 3: Querschnitt durch den Armfensterheber gemäss Figur 1 unter Weglassung der Hebelarme;
- Figur 4: Ansicht eines sich in Schliessposition befindlichen Zweiarmfensterhebers in einer Türkarosserie;
- Figur 5: Ansicht eines sich in völlig geöffneter Position befindlichen Zweiarmfensterhebers in einer Türkarosserie;
- Figur 6: Ansicht eines Zweiarmfensterhebers mit in die Grundplatte integrierter Führungskulisse und Mitteln zur Einstellung des Fensterhebers im Bereich der am kurzen Hebelende des Führungshebels angeordneten Schwenkachse;
- Figur 7: Gleiter zur Scheibenanbindung im Bereich der an den freien Enden angeordneten Führungsbolzen;
- Figur 8: perspektivische Explosivdarstellung eines Ausschnitts des Fensterhebers im Bereich der Einstellmittel von der Seite der Hebelarme aus betrachtet, wobei das kurze Hebelende des Führungshebels im Bereich der Schwenkachse ein in Umfangsrichtung verlaufendes Langloch aufweist;
- Figur 9: perspektivische Explosivdarstellung der Mittel zur Einstellung des Fensterhebers von der Seite der Grundplatte aus gesehen, jedoch ohne Grundplatte und Hebelarme;
- Figur 10: perspektivische Explosivdarstellung eines Ausschnitts des Fensterhebers im Bereich der Einstellmittel von der Seite der Hebelarme aus betrachtet, wobei das kurze Hebelende des Führungshebels im Bereich der Schwenkachse ein Rundloch aufweist, in das ein exzentrisch gelagerter Bolzen eingreifen kann;
- Figur 11: perspektivische Explosivdarstellung der Mittel zur Einstellung des Fensterhebers von der Seite der Grundplatte aus gesehen, jedoch ohne Grundplatte und Hebelarme.

Die Explosivdarstellung von Figur 1 zeigt aus Blech durch Stanz-Präge-Technik hergestellte Hebelarme 4, 5, von denen der erste Hebelarm 5 als Antriebsarm ausgebildet ist und im Bereich der Befestigungsstellen 30 und 50 mit einem als Zahnsegment ausgebildeten Abtriebselement 3 fest verbunden ist. Dabei durchgreift eine topfförmige Ausprägung eine im als Führungsarm ausgebildeten zweiten Hebelarm 4 vorgesehene Lageröffnung 40, wodurch zwischen den Hebelarmen 4, 5 ein Gelenk mit der Gelenkachse 300 gebildet wird. Die Anordnung des Zahnsegments 3 ist so gewählt, dass dessen Verzahnung 320 in Richtung des freien Endes des Antriebsarms 5 weist, wobei der Zahnsegmentbogen 32 vom Antriebshebel 5 etwa halbiert wird.

Das Zahnsegment 3 und somit auch der Antriebsarm 5 sind im Lager 10 der Grundplatte 1 über einen Nietbolzen 101 schwenkbar gelagert. Entsprechend dem Zahnkreisdurchmesser des Zahnsegments 3 ist in der Grundplatte 1 ein Drehlager zur Abstützung der Achse des Antriebsritzels 210 der aus Getriebe 21, Motor 20 und elektronischer Steuerungseinrichtung 22 bestehenden Antriebseinheit 2 vorgesehen. Der Durchgriff der Segmentverzahnung 320 auf die Verzahnung des Antriebsritzels 210 wird durch einen in die Grundplatte 1 eingearbeiteten Schlitz 13 sichergestellt.

Des weiteren erstreckt sich in der Ebene, in der die Achsen 100 und 110 liegen, eine Führungskulisse 12, die einen Gleiter 121 verschieblich aufnimmt. Die Sicherung des Gleiters 121 gegen Abzugskräfte, die in Richtung der Stützachse 120 wirken, erfolgt durch einen Fixierbolzen 122 mit Scheibe 122a, wie auch in Figur 3 gezeigt. Über einen hier nicht dargestellten Führungsbolzen 122 steht die kurze Seite 420 des Hebelarms 4 mit dem Gleiter 121 in Verbindung. Hierdurch wird die Verwendbarkeit des Fensterhebers in linken und rechten Türen gewährleistet. Verschiebt man hingegen die Ebene der Führungskulisse 12 nach oben oder unten, oder führt diese gegenüber der gedachten Verbindungsebene der Achsen 100 und 110 geneigt aus, so werden konstruktive Anpassungen anderer, die Verstellkinematik beeinflussenden Teile notwendig.

Das Funktionsprinzip des Armfensterhebers von Figur 2 ist mit dem gemäss Figur 1 identisch. Dieser Armfensterheber stellt jedoch kein Ausführungsbeispiel der Erfindung dar. Er dient lediglich dem besseren Verständnis der Erfindung. Die beiden Fensterheber unterscheiden sich lediglich in konstruktiven Details. Dem entsprechend ist gemäss Figur 2 die Gelenkachse 300 der beiden Hebelarme 4,5 auf die der Verzahnung 320 abgewandten Seite der Schwenkachse 100 des Zahnsegments 3 verlagert, was zwangsläufig eine Führungskulisse 12 in einem seitlichen Verlängerungsbereich der Grundplatte 1 erfordert. Infolge dessen durchgreift hier die Stützachse 120 zwischen dem Gleiter 121 und der kurzen Seite 420 des Hebelarms 4 die Öffnung 33 des Zahnsegments nicht. Bei Bedarf, z.B. aus Gründen der mechanischen Festigkeit, kann die Öffnung 33 des Segments 3 geschlossen werden.

Aus Figur 4 ist die Stellung der Einzelteile des Armfensterhebers in der Schliessposition der Fensterscheibe ersichtlich. Dabei befindet sich der Gleiter 121 im rechten Randbereich der in die Grundplatte 1 integrierten Führungskulisse 12 und die Gelenkachse 30, 300 erreicht ihren höchsten Punkt. Auf die Darstellung der mit der Fensterscheibe verbundenen Führungsschiene, in welchen die mit den Führungsbolzen 41, 51 der Hebelarme 4, 5 verbundenen Gleiter verschieblich lagern, wurde verzichtet.

Figur 5 zeigt die unterste Position des Fensterhebers, in der die Gelenkachse 30, 300 unterhalb der Führungskulisse 12 liegt. Beim Überfahren der mittleren Scheibenposition, bei der die Hebelarme 4, 5 im wesentlichen horizontal ausgerichtet sind, gelangt der Gleiter 121 in der Führungskulisse 12 in seine am weitesten nach links verlagerte Stellung.

In Figur 6 ist die Stellung der Einzelteile des Armfensterhebers in der Schliessposition der Fensterscheibe, wie auch in Figur 4 gezeigt, ersichtlich. Dabei befindet sich der Gleiter 121 im linken Randbereich der in die Grundplatte 1 integrierten Führungskulisse 12 und die Gelenkachse 300 erreicht ihren höchsten Punkt. Zur Justierung des Fensterhebers beim Einbau sind hier im Bereich der Stützachse 120 zusätzlich Einstellmittel vorgesehen, mit denen die relative Winkellage zwischen den beiden Hebelarmen 4, 5 eingestellt werden kann.

Um eine gute und klapperfreie Führung der Fensterscheibe in den hier nicht dargestellten Führungsschienen zu gewährleisten, sollte ein darin laufender Gleiter 6, wie in Figur 7 gezeigt, federnde Anschläge 61 aufweisen, die an den Führungsflächen der bezeichneten Führungsschiene verschiebbar lagern. Eine dauerhafte und hinreichend belastbare Elastizität wird durch Einlagerung von Elastomer 62 in die den federnden Anschlägen zugeordneten Hohlräumen erreicht. Vorzugsweise wird der Gleiter 6 mit dem Elastomer 62 mit einer sogenannten 2-Komponenten-Technik hergestellt, so dass kein Montageaufwand für das Elastomer anfällt. Der starre Anschlag 63 dient der Deformationsbegrenzung der elastischen Anschläge 61.

Zur Justierung des Fensterhebers wird als Einstellmittel zur Einstellung der relativen Winkellage der beiden Hebelarme 4, 5 gemäss der Ausführungsform der Figuren 8 und 9 eine Kulisseneinstellung angewendet. Die Darstellung von Figur 8 zeigt einen vergrösserten Ausschnitt des Armfensterhebers aus Figur 6 im Bereich der Einstellmittel in perspektivischer Darstellung von Seiten der Hebelarme 4, 5 aus. Aus Gründen der besseren Übersichtlichkeit sind in Figur 9 die betreffenden Einstellmittel, jedoch ohne die Grundplatte 1 und die Hebelarme 4, 5, von der anderen Seite aus dargestellt.

Demnach besitzt ein in der Führungskulisse 12 verschiebbar gelagerte Gleiter 121 eine zylindrische Lagerfläche 121 a zur Aufnahme des Lagerabschnitts 122b eines Fixierbolzens 122, der als Stufenbolzen ausgebildet ist. Dieser weist auf der einen Seite einen Kopfbereich auf, der über eine elastische Unterlegscheibe 124 an der Rückseite der Grundplatte 1 anliegt. Die andere Seite des Gleiters 121' ist als Gewindeabschnitt 122b ausgebildet, der durch eine langlochförmige Einstellkulisse 12 im kurzen Hebelarm 420 des Führungsarms 4 hindurch in den Gewindeabschnitt 125a der Mutter 125 eingreift. Die Einstellkulisse 42' ersteckt sich in Bezug auf die Gelenkachse 300 in Umfangsrichtung und weist verzahnungsartige Formschlusselemente 43 auf, die in das Blech des Führungsarms 4 integriert sind. Diesen Formschlusselementen 43 sind Formschlusselemente 125c auf der Unterseite der Mutter 125 zugeordnet, deren Ineinandergreifen die eingestellte Position des Führungshebels 4 bezüglich der Stützachse 120 - und somit auch die relative Winkelposition zwischen den Hebels 4 und 5 - auch unter den auftretenden mechanischen Belastungen sichern soll.

Um eine Verdrehung der Mutter 125 beim Betätigen des Fixierbolzens 122 zu verhindern, erhebt sich auf der Unterseite der Mutter 125 ein quaderförmiger Vorsprung, der in die Einstellkulisse 12 eingreifen kann und dessen Ränder sich an der Kulisse 12 abstützen.

Gemäss einer weiteren Erfindungsvariante, die in den Figuren 10 und 11 dargestellt ist, sind Einstellmittel vorgesehen, die eine exzenterartige Positionierung des die Stützachse 120 festlegenden Fixierbolzens 122' erlauben. Zu diesem Zweck besitzt der Gleiter 121' eine Aufnahmeöffnung mit einer Innenverzahnung 121'a, in die die Aussenverzahnung 123a des Zylinderabschnitts des Basisteils 123 eingreifen kann. Im Basisteil 123 ist ein bezüglich ihrer Rotationsachse 1230 exzentrisch angeordneter zylindrischer Kanal 123b eingearbeitet, in den der Schaft des Fixierbolzens 122'a eingeschoben wird. Durch Variation der Drehlage des Basisteils 123 kann somit die Position der Stützachse 120 eingestellt werden.

Die voran beschriebene Einstellvorrichtung erlaubt eine umso feinere Einstellung desto feingliedriger die Verzahnungen 121'a, 123a ausgeführt sind. Es ist jedoch darauf hinzuweisen, dass die Tragfähigkeit ausreichend an die zu erwartenden mechanischen Belastungen im Bereich der Stützachse 120 angepasst werden müssen.

### Bezugszeichenliste

- 1: Grundplatte
- 10: Lager
- 11: Drehlager
- 12: Führungsbahn
- 13: Schlitz
- 14: Verlängerungsbereich
- 100: Schwenkachse
- 101: Nietbolzen
- 110: Drehachse des Antriebsritzels
- 120: Stützachse
- 121: Gleitelement
- 121': Gleitelement
- 121a: zylindrische Lagerfläche
- 121'a: Innenverzahnung
- 122: Fixierbolzen
- 122': Fixierbolzen
- 122a: Scheibe
- 122aa: Achselement
- 122'aa: Achselement
- 122b: Lagerabschnitt
- 122'b: Kopfbereich
- 122c: Kopfbereich
- 123: Basisteil
- 123a: Aussenverzahnung
- 123b: zylindrischer Kanal
- 124: elastische Unterlegscheibe
- 125: Fixierelement
- 125a: Gewindeabschnitt
- 125b: Vorsprung
- 125c: Formschlusselemente
- 1230: Rotationsachse

- 2: Antriebseinheit

- 20: Motor
- 21: Getriebe
- 22: Elektronische Steuerungseinheit
- 210: Antriebsritzel

- 3: Abtriebselement (Zahnsegment)
- 30: Befestigungsstelle
- 31: Schwenklager
- 32: Bogenbereich
- 33: Ausnehmung
- 300: Gelenkachse
- 320: Verzahnung

- 4: Zweiter Hebelarm (Führungsarm)
- 40: Lageröffnung
- 41: Führungsbolzen
- 42: Befestigungsstelle
- 42': Einstellkulisse
- 43: Formschusselement
- 410: Längere Seite des zweiten Hebelarms
- 420: Kürzere Seite des zweiten Hebelarms

- 5: Erster Hebelarm (Antriebsarm)
- 50: Befestigungsstelle
- 51: Führungsbolzen

- 6: Gleiter
- 60: Aufnahmeöffnung für Kugelbolzen
- 61: federnder Anschlag
- 62: Elastomer
- 63: fester Anschlag

- A: Abstand Gelenkachse - Stützachse
- B: Abstand Gelenkachse - Schwenkachse

## Patentansprüche

1. Armfensterheber für ein Kraftfahrzeug
• mit einem ersten Hebelarm (5), der auf einer Schwenkachse (100) schwenkbar gelagert ist,
• mit einer Antriebseinheit (2) die über ein Abtriebselement (3) mit dem ersten Hebelarm (5) in Wirkverbindung steht,
• mit einem zweiten Hebelarm (4), der über eine von der Schwenkachse (100) beabstandete Gelenkachse (300) mit dem ersten Hebelarm (5) schwenkbar verbunden ist, wobei der zweite Hebelarm (4) eine längere Seite (410) und eine dieser gegenüberliegende kürzere Seite (420) aufweist, und
• mit einer Führungsbahn (12), in der eine an der kürzeren Seite (420) des zweiten Hebelarms (4) angeordnete Stützachse (120) geführt wird,
wobei das Abtriebselement als Zahnsegment (3) ausgeführt ist, und wobei das Zahnsegment (3) auf der Schwenkachse (100) gelagert und mit dem ersten Hebelarm (5) drehfest verbunden ist und ein mit der Antriebseinheit (2) verbundenes Antriebsritzel (210) in die Verzahnung (320) des Zahnsegments (3) eingreift,
**dadurch gekennzeichnet, dass** das Zahnsegment (3) eine sich entlang der Verzahnung (320) erstreckende Ausnehmung (33) aufweist und die Stützachse (120) die Ausnehmung (33) des Zahnsegments (3) durchgreift.

2. Armfensterheber nach Anspruch 1, **dadurch gekennzeichnet, dass** zusätzlich eine Grundplatte (1) vorgesehen ist, an der die Schwenkachse (100) und die Antriebseinheit (2) angeordnet sind und in die die Führungsbahn (12) integriert ist.

3. Armfensterheber nach mindestens einem der vorstehenden Ansprüche, **dadurch gekennzeichnet, dass** ein Gleitelement (121) in der Führungsbahn (12) geführt wird, das die Stützachse (120) aufnimmt.

4. Armfensterheber nach mindestens einem der vorstehenden Ansprüche, **dadurch gekennzeichnet, dass** der erste und der zweite Hebelarm (5, 4) an ihren einen Enden (51, 41) an eine Fensterscheibe angebunden sind.

5. Armfensterheber nach mindestens einem der vorhergehenden Ansprüche, **dadurch gekennzeichnet, dass** das Zahnsegment (3) so mit dem ersten Hebelarm (5) verbunden ist, dass die Verzahnung (320) im wesentlichen in Richtung des an die Fensterscheibe angebundenen Endes des ersten Hebelarms (5) weist.

6. Armfensterheber nach mindestens einem der voranstehenden Ansprüche, **dadurch gekennzeichnet, dass** die Abstände (A, B) zwischen der Gelenkachse (300) und der Stützachse (120) sowie zwischen der Gelenkachse (300) und der Schwenkachse (100) gleich groß sind.

7. Armfensterheber nach mindestens einem der Ansprüche 2 bis 6, **dadurch gekennzeichnet, dass** sich die Längsachse der Führungsbahn (12) im wesentlichen entlang einer gedachten Verbindungslinie zwischen der Schwenkachse (100) und der Drehachse (110) des Antriebsritzels (210) erstreckt.

8. Armfensterheber nach Anspruch 7, **dadurch gekennzeichnet, dass** sich die Führungsbahn (12) zwischen der Schwenkachse (100) und der Drehachse (110) des Antriebsritzels (210) erstreckt, wobei die Gelenkachse (300) der beiden Hebelarme (5, 4) zwischen der Schwenkachse (100) und der Verzahnung (320) des Zahnsegments (3) liegt.

9. Armfensterheber nach mindestens einem der voranstehenden Ansprüche, **dadurch gekennzeichnet, dass** im Bereich der Stützachse (120) Einstellmittel (42, 42', 121a, 121'a, 122, 122', 123a, 125) zur Einstellung der relativen Winkellage zwischen dem ersten Hebelarm (5) und dem zweiten Hebelarm (4) vorgesehen sind.

10. Armfensterheber nach Anspruch 9, **dadurch gekennzeichnet, dass** die Einstellmittel (42, 42', 121a, 121'a, 122, 122', 123a, 125) von der Gelenkachse (300) um höchstens den dritten Teil des Abstandes zwischen der Gelenkachse (300) und einer Anbindung (51,41) eines Hebelarms (5, 4) an eine Fensterscheibe beabstandet sind.

11. Armfensterheber nach mindestens einem der Ansprüche 9 und 10, **dadurch gekennzeichnet, dass** im zweiten Hebelarm (4) im Bereich der Stützachse (120) eine Einstellkulisse (42') vorgesehen ist, die sich bezüglich der Gelenkachse (300) in Umfangsrichtung erstreckt und von einem Achselement (122aa) durchgriffen wird, wobei ein Fixierelement (125) die relative Lage des zweiten Hebelarms (4) bezüglich des Achselements (122aa) festlegt.

12. Armfensterheber nach Anspruch 11, **dadurch gekennzeichnet, dass** entlang der Einstellkulisse (42') querverlaufende Formschlusselemente (43) angeordnet sind, die mit passfähigen Formschlusselementen (125c) des Fixierelements (125) in Eingriff bringbar sind, wobei ein Innengewinde (125a) des Fixierelements (125) mit einem Außengewinde des Achselements (122aa) korrespondiert.

13. Armfensterheber nach Anspruch 12, **dadurch gekennzeichnet, dass** die auf der Seite des zweiten Hebelarms (4) liegenden Formschlusselemente (43) in diesen integriert sind und vorzugsweise als Verzahnung ausgebildet sind.

14. Armfensterheber nach mindestens einem der Ansprüche 12 und 13, **dadurch gekennzeichnet, dass** die fixierelementseitigen Formschlusselemente (125c) in die Auflagefläche einer Mutter integriert sind.

15. Armfensterheber nach mindestens einem der Ansprüche 12 bis 14, **dadurch gekennzeichnet, dass** sich von der dem zweiten Hebelarm (4) zugewandten Auflagefläche des Fixierelements (125) ein Vorsprung (125b) erhebt, der in die Einstellkulisse (42') eingreifen kann und als Verdrehsicherung dient.

16. Armfensterheber nach mindestens einem der Ansprüche 9 und 10, **dadurch gekennzeichnet, dass** im zweiten Hebelarm (4) im Bereich der Stützachse (120) eine Befestigungsstelle (42) vorgesehen ist, die von einem Achselement (122') durchgriffen wird, wobei das Achselement (122') bezüglich eines in unterschiedlichen Winkelstellungen festlegbaren Basisteils (123) exzentrisch angeordnet ist.

17. Armfensterheber nach Anspruch 16, **dadurch gekennzeichnet, dass** das Basisteil (123) an seiner äusseren Kontur Formschlusselemente (123a) trägt und ein das Basisteil (123) tragendes Teil (121') eine zur äusseren Kontur des Basisteils (123) passfähige Aufnahmekontur aufweist.

18. Armfensterheber nach Anspruch 17, **dadurch gekennzeichnet, dass** das Basisteil (123) eine zylindrische äußere Oberfläche aufweist über einen Klemmmechanismus stufenlos einstellbar ist.

## Claims

1. Window winding arm for a motor vehicle
• with a first lever arm (5) which is mounted pivotally on a pivotal axis (100)
• with a drive unit (2) which is connected to the first lever arm (5) through an output element (3)
• with a second lever arm (4) which is connected pivotally to the first lever arm (5) through an articulation axis (300) spaced from the pivotal axis (100) whereby the second lever arm (4) has a longer side (410) and a shorter side (420) opposite same, and
• with a slideway (12) in which a supporting axle (120) is guided which is mounted on the shorter side (420) of the second lever arm (4)
whereby the output element is designed as a toothed segment (3) and wherein the toothed segment (3) is mounted on the swivel axis (100) and is connected rotationally secured to the first lever arm (5) and a drive pinion (210) connected to the drive unit (2) engages in the toothing (320) of the toothed segment (3), **characterised in that** the toothed segment (3) has a recess (33) extending along the toothing (320) and the supporting axle (120) engages through the recess (33) of the toothed segment (3)

2. Window winding arm according to claim 1 **characterised in that** in addition a base plate (1) is provided on which the pivotal axle (100) and the drive unit (2) are disposed and in which the slideway (12) is integrated.

3. Window winding arm according to at least one of the preceding claims **characterised in that** a slide element (121) is guided in the slideway (12) and accommodates the supporting axle (120).

4. Window winding arm according to at least one of the preceding claims **characterised in that** the first and second lever arm (5, 4) are connected at their one ends (51, 41) to a window pane.

5. Window winding arm according to at least one of the preceding claims **characterised in that** the toothed segment (3) is connected to the first lever arm (5) so that the toothing (320) points substantially in the direction of the end of the first lever arm (5) which is connected to the window pane.

6. Window winding arm according to at least one of the preceding claims **characterised in that** the distances (A,B) between the articulation axis (300) and the supporting axle (120) as well as between the articulation axis (300) and the pivotal axis (100) are the same size.

7. Window winding arm according to at least one of claims 2 to 6 **characterised in that** the longitudinal axis of the slideway (12) extends substantially along an imaginary connecting line between the pivotal axis (100) and the rotational axis (110) of the drive pinion (210).

8. Window winding arm according to claim 7 **characterised in that** the slideway (12) extends between the swivel axis (100) and the rotational axis (110) of the drive pinion (210) whereby the articulation axis (300) of the two lever arms (5, 4) lies between the pivotal axis (100) and the toothing (320) of the toothed segment (3).

9. Window winding arm according to at least one of the preceding claims **characterised in that** in the area of the supporting axle (120) there are adjusting means (42, 42', 121a, 121'a, 122, 122', 123a, 125) for adjusting the relative angular position between the first lever arm (5) and the second lever arm (4).

10. Window winding arm according to claim 9 **characterised in that** the adjusting means (42, 42', 121a, 121'a, 122, 122', 123a, 125) are spaced from the articulation axis (300) by at most a third of the distance between the articulation axis (300) and a bonding connection (51, 41) between the lever arm (5, 4) and window pane.

11. Window winding arm according to at least one of claims 9 and 10 **characterised in that** in the second lever arm (4) in the region of the supporting axle (120) is an adjusting slide guide (42') which extends circumferentially relative to the articulation axis (300) and through which the axle element (122aa) passes whereby a fixing element (125) fixes the relative position of the second lever arm (4) relative to the axle element (122aa).

12. Window winding arm according to claim 11 **characterised in that** along the adjusting slide guide (42') are transversely aligned positive locking elements (43) which can be brought into engagement with close-fitting positive locking elements (125c) of the fixing element (125) whereby an internal thread (125a) of the fixing element (125) corresponds to an external thread of the axle element (122aa).

13. Window winding arm according to claim 12 **characterised in that** the positive locking elements (43) lying on the side of the second lever arm (4) are integrated in same and are preferably formed as toothing.

14. Window winding arm according to at least one of claims 12 and 13 **characterised in that** the positive locking elements (125c) on the fixing element side are integrated in the contact bearing face of a nut.

15. Window winding arm according to at least one of claims 12 to 14 **characterised in that** a projection (125b) is raised from the contact bearing face of the fixing element (125) facing the second lever arm (4) and can engage in the adjusting slide guide (42') and serves as an anti-rotational lock.

16. Window winding arm according to at least one of claims 9 and 10 **characterised in that** in the second lever arm (4) in the region of the supporting axle (120) is a fixing spot (42) through which an axle element (122') engages whereby the axle element (122') is mounted eccentric relative to a base part (123) fixable at different angular positions.

17. Window winding arm according to claim 16 **characterised in that** the base part (123) supports on its outer contour positive locking elements (123a) whilst a part (121') supporting the base part (123) has a socket contour matching the external contour of the base part (123).

18. Window winding arm according to claim 17 **characterised in that** the base part (123) has a cylindrical outer surface infinitely adjustable through a clamping mechanism.

## Revendications

1. Lève-glace à bras pour un véhicule automobile, comportant
• un premier bras de levier (5), qui est monté de manière à pouvoir pivoter sur un axe de pivotement (100),
• une unité d'entraînement (2) qui coopère activement avec le premier bras de levier (5) par l'intermédiaire d'un élément entraîné (3),
• un second bras de levier (4), qui est relié de manière à pouvoir pivoter au premier bras de levier (5) par l'intermédiaire d'un axe pivotement (300) disposé de l'axe de pivotement (100), le second bras de levier (4) possédant un côté plus long (410) et un côté plus court (420) situé en vis-à-vis du précédent, et
• une piste de guidage (12), dans laquelle est guidé un axe d'appui (120) qui est disposé sur le côté le plus court (420) du second bras de levier (4),
dans lequel l'élément entraîné est agencé sous la forme d'un secteur denté (3), et dans lequel le secteur denté (3) est monté sur l'axe de pivotement (100) et est relié d'une manière bloquée en rotation au premier bras de levier (5), et un pignon d'entraînement (210), qui est relié à l'unité d'entraînement (2), engrène avec la denture (320) du secteur denté (3),
**caractérisé en ce que** le secteur denté (3) possède un évidement (33), qui s'étend le long de la denture (320), et que l'axe d'appui (120) traverse l'évidement (33) du secteur denté (3).

2. Fenêtre de lève-glace selon la revendication 1, **caractérisée en ce qu'**il est prévu en supplément une plaque de base (1), sur laquelle sont disposés l'axe de pivotement (100) et l'unité d'entraînement (2) et dans laquelle est intégrée la piste de guidage (12).

3. Lève-glace à bras selon au moins l'une des revendications précédentes, **caractérisé en ce qu'**un élément coulissant (1), qui loge l'axe d'appui (120), est guidé dans la piste de guidage (12).

4. Lève-glace à bras selon au moins l'une des revendications précédentes, **caractérisé en ce que** les premier et second bras de levier (5, 4) sont reliés, au niveau de leurs premières extrémités (41), à une glace de la fenêtre.

5. Lève-glace à bras selon au moins l'une des revendications précédentes, **caractérisé en ce que** le secteur denté (3) est relié au premier bras de levier (5) de telle sorte que la denture (300) est dirigée essentiellement en direction de l'extrémité, reliée au lève-glace du premier bras de levier (5).

6. Lève-glace à bras selon au moins l'une des revendications précédentes, **caractérisé en ce que** les distances (A, B) entre l'axe d'articulation (320) et l'axe d'appui (120) ainsi qu'entre l'axe d'articulation (340) et l'axe de pivotement (100) sont égales.

7. Lève-glace à bras selon au moins l'une des revendications 2 à 6, **caractérisé en ce que** l'axe longitudinal de la piste de guidage (12) s'étend essentiellement le long d'une droite imaginaire reliant l'axe de pivotement (100) et l'axe de rotation (110) du pignon d'entraînement (210).

8. Lève-glace à bras selon la revendication 7, **caractérisé en ce que** la piste de guidage (12) s'étend entre l'axe de pivotement (100) et l'axe de rotation (110) du pignon d'entraînement (210), l'axe d'articulation (300) des deux bras de levier (5, 4) étant situé entre l'axe de pivotement (100) et la denture (300) du secteur denté (3).

9. Lève-glace à bras selon au moins l'une des revendications précédentes, **caractérisé en ce que** dans la zone de l'axe d'appui (120) sont prévus des moyens de réglage (42, 42', 121a, 121'a, 122, 122', 123a, 125) pour régler la position angulaire relative entre le premier bras de levier (5) et le second bras de levier (4).

10. Lève-glace à bras selon la revendication 9, **caractérisé en ce que** les moyens de réglage (42, 42', 121a, 121'a, 122, 122', 123a, 125) sont situés à une distance de l'axe d'articulation (300) égale au maximum au tiers de la distance entre l'axe d'articulation (300) et une liaison (51, 41) d'un bras de levier (5, 4) sur une vitre de fenêtre.

11. Lève-glace à bras selon au moins l'une des revendications 9 et 10, **caractérisé en ce que** dans le second bras de levier (4) est prévue, dans la zone de l'axe d'appui (120), une coulisse de réglage (42'), qui s'étend dans la direction périphérique par rapport à l'axe d'articulation (300) et est traversé par un élément d'axe (122aa), un élément de fixation (125) fixant la position relative du second bras de levier (4) par rapport à l'élément d'axe (122aa).

12. Lève-glace à bras selon la revendication 11, **caractérisé en ce qu'**il est prévu des éléments (43) de liaison par formes complémentaires, qui s'étendent le long de la coulisse de réglage (42') et peuvent être amenés en prise avec des éléments adaptés (125a) de liaison par formes complémentaires de l'élément de fixation (125), un taraudage (45a) de l'élément de fixation (55) correspondant à un filetage extérieur de l'élément d'axe (122aa).

13. Lève-glace à bras selon la revendication 12, **caractérisé en ce que** les éléments (43) de liaison par formes complémentaires, situés sur le côté du second bras de levier (4), sont intégrés dans ce dernier et sont agencés de préférence sous la forme d'une denture.

14. Lève-glace à bras selon au moins l'une des revendications 12 et 13, **caractérisé en ce que** les éléments (125c) de liaison par formes complémentaires, qui sont situés sur l'élément de fixation, sont intégrés dans la surface d'appui d'un écrou.

15. Lève-glace à bras selon au moins l'une des revendications 12 à 14, **caractérisé en ce que** sur la surface d'appui, tournée vers le second bras de levier (4) de l'élément de fixation (125), s'élève une partie saillante (125b), qui peut s'engager dans la coulisse de réglage (42') et est utilisée en tant que système de blocage en rotation.

16. Lève-glace à bras selon au moins l'une des revendications 9 et 10, **caractérisé en ce que** dans le second bras de levier (4) est prévu, dans la zone de l'axe d'appui (120), un point de fixation (42), qui est traversé par un élément d'axe (122'), l'élément d'axe (122') étant disposé d'une manière excentrée par rapport à une partie de base (123) pouvant être fixée dans des positions angulaires différentes.

17. Lève-glace à bras selon la revendication 16, **caractérisé en ce que** la partie de base (120) porte, sur son contour extérieur, des éléments (123a) de liaison par formes complémentaires et qu'une partie (121') portant la partie de base (120) possède un contour de réception qui est adapté au contour extérieur de la partie de base (123).

18. Lève-glace à bras selon la revendication 17, **caractérisé en ce que** la partie de base (123) possède une surface cylindrique extérieure et est réglable progressivement au moyen d'un mécanisme de serrage.
